# EUROPÄISCHE PATENTSCHRIFT

(11) **EP 2 776 755 B1**
(45) Veröffentlichungstag und Bekanntmachung des Hinweises auf die Patenterteilung: **25.03.2015**
(21) Anmeldenummer: 12790462.1
(22) Anmeldetag: 08.11.2012
(51) Int. Cl.: F21L 4/00, F21V 15/01, F21W 131/40

(54) **TASCHENLAMPE MIT ROLLSCHUTZ**
FLASHLIGHT HAVING ROLLING PROTECTION
LAMPE-TORCHE DOTÉE D'UNE PROTECTION CONTRE LE ROULEMENT

(30) Priorität: 08.11.2011 DE 102011085916
(43) Veröffentlichungstag der Anmeldung: 17.09.2014
(73) Patentinhaber: Rix, Dieter, 48653 Coesfeld (DE)
(72) Erfinder: KAMM, Benjamin, 65191 WIesbaden (DE)
(74) Vertreter: Mehler Achler
(86) Internationale Anmeldenummer: PCT/EP2012/072111
(87) Internationale Veröffentlichungsnummer: WO 2013/068446

(56) Entgegenhaltungen:
- US-A- 1 211 465
- US-A- 1 447 050
- US-A1- 2006 256 553
- US-A1- 2007 195 521
- US-B1- 6 183 105

## Beschreibung

Die Erfindung betrifft eine Taschenlampe mit integriertem Rollschutz, umfassend ein stabförmiges Gehäuse, an dessen ersten Ende ein Lampenkopf und an dessen gegenüberliegenden, zweiten Ende eine Kappe angeordnet ist, wobei der Lampenkopf eine Lichtaustrittsöffnung und eine diese umgebende Umfangswand mit einer gerundeten Außenkontur aufweist und die Umfangswand mit mindestens einer deren Querschnitt sekantenartig schneidenden Rollschutzfläche ausgebildet ist.

Derartige Taschenlampen werden im professionellen Einsatz verwendet und auch als so genannte "Tactical Flashlights" bezeichnet. Aufgrund der besonders stabilen Ausführungsform ist auch ein Einsatz der Taschenlampen als Schlagwaffe gegen Personen oder zum Zerstören von Glasscheiben möglich. Da das Gehäuse der Taschenlampen im Wesentlichen einen runden Querschnitt aufweist beziehungsweise von einer gerundeten Außenkontur geprägt ist, neigen die Lampen dazu, nach dem Ablegen auf einer nicht ebenen oder schaukelnden Unterlage wegzurollen, was insbesondere nachteilig ist, wenn der Bediener der Taschenlampe das Licht zum Beispiel für ein beidhändiges Arbeiten mit Werkzeug oder Waffe benötigt und der Lichtkegel nicht mehr die auszuleuchtende (Arbeits)Fläche trifft.

Aus diesem Grund gab es bereits in der Vergangenheit Bestrebungen, die Taschenlampen mit einem adaptierbaren Rollschutz zu versehen. Die US 5,339,229 sieht hierfür vor, auf das stabförmige Gehäuse einen zylindrischen Ring mit fünf oder sechs auf seiner Außenseite gleichmäßig verteilten Rollschutzflächen aufzuschieben. Der zylindrische Ring soll reibschlüssig und, sofern eine ferromagnetische Taschenlampe verwendet wird, zusätzlich magnetisch auf dem stabförmigen Gehäuse gehalten sein.

In der Praxis hat sich jedoch gezeigt, dass unter den häufig vorherrschenden rauen Einsatzbedingungen ein lösbarer Rollschutz häufig verloren geht und während des Einsatzes nicht mehr zur Verfügung steht.

Einen gattungsbildenden Stand der Technik offenbart die US 6,158,874 mit einer Taschenlampe, die ein stabförmiges Gehäuse und an ihrem vorderen Ende einen tulpenförmigen Lampenkopf aufweist. Der Lampenkopf weist einen bezüglich des stabförmigen Gehäuses konzentrischen und achsparallelen Ring mit einer Vielzahl von unmittelbar in Umfangsrichtung aneinandergrenzenden, planen Rollschutzflächen auf. Der wesentliche Nachteil dieser bekannten Taschenlampe liegt darin, dass die Taschenlampe beim Ablegen auf einer Unterlage aufgrund des durchmesserkleineren, dem Lampenkopf abgewandten Endes des stabförmigen Gehäuses eine bezüglich der Unterlage schräge Position einnimmt, bei der das hintere Ende nach unten geneigt ist. Dieses wiederum führt dazu, dass die Rollschutzflächen nicht oder nur geringfügig mit der Unterlage in Wirkkontakt stehen und der gewünschte Rollschutz nicht im angestrebten Maße erzielt wird. Ein weiterer gravierender Nachteil besteht darin, dass der Lichtkegel in abgelegtem Zustand der Taschenlampe nicht mehr achsparallel aus dem Lampenkopf emittiert wird, sondern undefiniert schräg nach oben scheint.

Die US 1,211,465 offenbart eine Taschenlampe mit Rollschutz gemäß des Oberbegriffs von Anspruch 1.

Aus diesen Gründen lag der Erfindung die Aufgabe zugrunde, eine Taschenlampe mit einem effektiven und nicht verlierbaren Rollschutz bereitzustellen.

Die Aufgabe wird erfindungsgemäß mit einer Taschenlampe realisiert, bei welcher an dem zweiten Ende oder der Kappe ein gegenüber dem stabförmigen Gehäuse erhabener Stützring ausgebildet ist, dessen äußere Kontur in einer gemeinsamen Ebene mit der mindestens einen Rollschutzfläche liegt.

Aufgrund dieser Anordnung von Stützring und Rollschutzfläche ergibt sich eine definierte zweiteilige Standfläche an gegenüberliegenden Enden der Taschenlampe, wobei der entsprechend dimensionierte Stützring die Rollschutzfläche in vollflächigem Kontakt mit der Unterlage hält.

Das Merkmal einer Rollschutzfläche und die Dimensionierung der äußeren Kontur des Stützringes führen zu dem synergistischen Effekt, dass eine der Rollschutzflächen stets in vollflächigem Kontakt mit der Unterlage gehalten ist. Da die Rollschutzfläche rechtwinklig zur axialen Erstreckung des Gehäuses sekantenartig den Querschnitt schneidet, ist in dieser Raumrichtung bereits eine zumindest linienartige Berührung zur Unterlage vorgegeben. In Richtung der axialen Erstreckung des Gehäuses hebt der Stützring das zweite Ende derart an, dass sich aus der linienartigen Berührung eine flächenartige Berührung der Rollschutzfläche auf der Unterlage ergibt.

Die erfindungsgemäße Taschenlampe lässt aufgrund der vollflächig aufliegenden Rollschutzfläche einen besonders effektiven Rollschutz zu, der insbesondere relevant wird, wenn die Taschenlampe parallel oder schräg zu einer Tischkante, der Ecke einer Treppenstufe oder einer mit Sicken versehenen Dachkante/Motorhaube abgelegt wird und der Benutzer beide Hände für andere Tätigkeiten frei haben muss. In diesen Fällen ist es unbedingt notwendig, dass die Taschenlampe in ihrer definierten Ablageposition verbleibt, wobei die Rollschutzfläche sogar einen teilweisen Überstand der Taschenlampe über die Tischkante, Ecke der Treppenstufe etc. zulässt. Insofern wird unter einem Rollschutz auch ein Kippschutz verstanden.

Im Hinblick auf die Rollsicherheit kommt es im Wesentlichen auf die Breite der sekantenartig aus der kreisförmigen Umfangswand geschnittenen Rollschutzfläche in Querrichtung an. Eine maximale Sicherheit gegen Wegrollen wäre bei einem Sekantenwinkel von 180° gegeben, das heißt bei einem horizontalen Schnitt durch den Lampenkopf. Eine derartige technische Ausführung ist jedoch allein deshalb nicht möglich, weil der Sekantenwinkel nur solange maximiert werden kann, bis der kleinere Durchmesser des stabförmigen Gehäuses erreicht ist. Erfindungsgemäß sollte der Sekantenwinkel im Mittelpunkt beziehungsweise in der Längsachse der Taschenlampe aufgespannt von den beiden Schnittpunkten der Rollschutzfläche mit der Umfangswand in einem Bereich zwischen 50° bis 90°, besonders bevorzugt 65° bis 75° liegen.

Sofern der aus der abgelegten Taschenlampe austretende Lichtkegel in vorderer Verlängerung der Längsachse aus der Lichtaustrittsöffnung heraustreten soll, müssen die Rollschutzflächen mit ihrer Oberfläche parallel zur Längsachse des stabförmigen Gehäuses ausgerichtet sein. Dabei ist sowohl die Rollschutzfläche achsparallel zur Längsachse der Taschenlampe ausgebildet als auch die Rollschutzfläche zu dem Auflager am Stützring. Somit weist der Stützring zumindest einen Scheitelpunkt auf, der bezüglich seines Radius dem lotrechten Abstand der Rollschutzfläche zur Längachse entspricht.

Unter dem Begriff "vorne" wird bei der Taschenlampe das Ende des Lampenkopfes und unter dem Begriff "hinten" das Ende der Kappe verstanden.

Der Stützring ist integraler Bestandteil des stabförmigen Gehäuses oder der Kappe. Da der Stützring gegenüber dem stabförmigen Gehäuse erhaben, das heißt mit einem größeren Außendurchmesser versehen ist, kann die Taschenlampe auch von hinten gegriffen und dabei der Zeige- und Mittelfinger an gegenüberliegenden Seiten auf das stabförmige Gehäuse gelegt werden. Bei gleichzeitigem Druck des Daumens gegen das hintere, dem Lampenkopf abgewandte Ende verhindert der Stützring ein Abrutschen der Taschenlampe zwischen Zeige- und Mittelfinger nach vorne. Diese Grifftechnik ermöglicht ein formschlüssiges Fixieren der Taschenlampe mit einer Hand des Bedieners.

In Umfangsrichtung können vorzugsweise drei gleichmäßig verteilte Rollschutzflächen vorgesehen sein. Bei einem Ablegen der Taschenlampe auf einer Unterlage liegt diese auf einer der Rollschutzflächen auf, während die beiden anderen Rollschutzflächen jeweils schräg nach oben sichtbar und besonders gut für das Aufdrucken oder Gravieren von Informationen geeignet sind. Neben dem Namen oder Dienststelle/Einheit kommt als Information, sofern die Taschenlampe als Werbemittel ausgegeben wird, auch der Name des Werbenden in Frage.

Der Stützring ist in axialer Richtung der Taschenlampe zu der mindestens einen Rollschutzfläche beabstandet angeordnet, wobei in dem Bereich zwischen der mindestens einen Rollschutzfläche und dem Stützring vorzugsweise eine Grifffläche angeordnet ist.

Vorteilhafterweise ist die Umfangswand zumindest mit einem in axialer Richtung konisch nach vorne zulaufenden Wandabschnitt ausgeformt. Eine konische Formgebung des vorderen Lampenkopfes vereinfacht das Einstecken der Taschenlampe in ein dafür vorgesehenes Holster, welches häufig von professionellen Anwendern für den körpernahen Transport der Taschenlampe getragen wird.

Die mindestens eine Rollschutzfläche kann dann zumindest teilweise in dem konisch zulaufenden Wandabschnitt ausgebildet sein.

Günstigerweise sind mehrere Rollschutzflächen in Umfangsrichtung beabstandet zueinander vorgesehen, wobei zwischen zwei benachbarten Rollschutzflächen stets ein Abschnitt der ansonsten zylindrischen beziehungsweise konisch ausgebildeten Umfangswand angeordnet ist. Hierdurch lässt sich die Taschenlampe besonders gut an ihrem Lampenkopf greifen. Sofern ein Holster verwendet wird, lässt sich die Taschenlampe besonders geschmeidig und ohne zu verkanten in dieses einschieben.

Gemäß einer ersten besonders bevorzugten Ausführungsform weist der Stützring einen zylindrischen Außendurchmesser auf, wobei der zylindrische Außendurchmesser in axialer Richtung des stabförmigen Gehäuses mit der Rollschutzfläche fluchtet. Die hintere Auflagefläche der abgelegten Taschenlampe wird somit aus dem kreisrunden Stützring gebildet, woraus ein linienartiger Kontaktbereich mit der Unterlage resultiert. Neben einer vereinfachten Herstellung weist die Taschenlampe dann im Bereich ihres stabförmigen Gehäuses, das üblicherweise gleichzeitig als Grifffläche dient, ausschließlich runde Konturen auf, so dass ein besonders angenehmes Tragen der Taschenlampe über einen langen Zeitraum möglich ist. Darüber hinaus werden vorstehende Gehäuseteile vermieden, die zum Beispiel das Einschieben der Taschenlampe in ein Gepäckstück oder Holster erschweren würden.

Gemäß einer alternativen, zweiten Ausführungsform ist vorgesehen, dass der Stützring mindestens eine plane Auflagefläche aufweist, wobei die Auflagefläche(n) in axialer Richtung mit der Rollschutzfläche fluchtet/fluchten. Demzufolge hat bei dieser Ausführungsform der Stützring einen deutlich größeren Durchmesser als bei der ersten Ausführungsform, da die Auflageflächen noch aus dem Außenumfang herauszuarbeiten sind. Als geeigneter Außendurchmesser des Stützrings kommt ungefähr der maximale Außendurchmesser des Lampenkopfes in Betracht. Der Durchmesser des Stützrings korreliert direkt mit der gewünschten Größe der Auflagefläche(n), wobei ein größerer Außendurchmesser zu einer ebenfalls großen Auflagefläche führt und umgekehrt.

Zweckmäßigerweise ist die Lichtaustrittsöffnung von in axialer Richtung des stabförmigen Gehäuses vorstehenden Wandfortsätzen der Umfangswand umgeben. Die Wandfortsätze ermöglichen zum Beispiel das Zerstören von Glasscheiben, ohne dass die am Lampenkopf befindliche Streuglasscheibe oder das dahinter angeordnete Leuchtmittel Schaden nehmen. Sofern der Lampenkopf mit Wandfortsätzen versehen ist, sollte auch eine konisch zulaufende Umfangswand vorgesehen werden, da andernfalls die Taschenlampe sich nur mit großem Aufwand in das eng gefertigte Holster einschieben lässt.

Vorteilhafterweise ist die mindestens eine Rollschutzfläche bis in einen der Wandfortsätze ausgebildet. Eine besonders ausgewogene Gewichtsverteilung und ein hervorragendes Greifen der Taschenlampe lässt sich erzielen, wenn jede der Rollschutzflächen bis in den zugehörigen, in axialer Richtung davor liegenden Wandfortsatz verläuft. Dieses führt außerdem zu einer Verringerung der Wandstärke im Bereich der Wandfortsätze, woraus eine besonders scharfkantige vorderer Rand entsteht, der effektiv als Schlagwaffe oder zum Zerstören auch dickwandiger Glasscheiben eingesetzt werden kann.

Zwischen benachbarten Wandfortsätzen kann ein Rücksprung vorgesehen sein, wobei der Rücksprung als Kreisausschnitt mit konstantem Radius ausgeformt ist. Hierdurch resultiert eine kronenartige Struktur des vorderen Lampenkopfes, die beim Auftreffen auf eine Oberfläche für eine erhöhte Flächenpressung im Bereich der vorstehenden Wandfortsätze sorgt. Die konstante Radius im Bereich der Rücksprünge verringert die Tendenz zum Hängenbleiben in Kleidungsstücken oder Gurtzeug.

Vorzugsweise weist die Kappe an ihrem dem Lampenkopf abgewandten Ende drei in Umfangsrichtung verteilte und in axialer Richtung zurückstehende Standelemente aufweist. Die Standelemente sind jeweils identisch aufgebaut und spannen eine wackelfreie Standfläche rechtwinklig zur axialen Erstreckung der Taschenlampe auf. Insofern lässt sich die Taschenlampe gemäß dieser Ausführungsform nicht nur rollsicher hinlegen, sondern auch standsicher hinstellen.

Zweckmäßigerweise umgeben die Standelemente kronenartig einen zentrisch darin angeordneten Betätigungsknopf und überragen diesen in axialer Richtung nach hinten. Hierdurch wird ein versehentliches Ab- oder Anschalten der Taschenlampe beim aufrechten Hinstellen verringert.

Zum besseren Verständnis wird die Erfindung nachfolgend anhand von fünf Figuren näher erläutert. Dabei zeigen die
- **Fig. 1:**: eine Seitenansicht auf eine erfindungsgemäße Taschenlampe gemäß einer ersten Ausführungsform;
- **Fig. 2:**: eine Vorderansicht auf die Taschenlampe gemäß Fig. 1;
- **Fig. 3:**: eine Rückansicht auf die Taschenlampe gemäß Fig. 1;
- **Fig. 4:**: eine Seitenansicht auf eine erfindungsgemäße Taschenlampe gemäß einer zweiten Ausführungsform und
- **Fig. 5:**: eine Draufsicht auf die Taschenlampe gemäß Fig. 4.

Die Fig. 1 zeigt eine Seitenansicht einer Taschenlampe gemäß einer ersten bevorzugten Ausführungsform. Die Taschenlampe besteht aus einem stabförmigen Gehäuse 1, an dessen vorderem Ende 2 ein Lampenkopf 3 angreift. An dem hinteren Ende 4 ist das stabförmige Gehäuse 1 mit einer Kappe 5 verschlossen. Die Kappe 5 ist vorzugsweise über eine Gewindeverbindung lösbar mit dem stabförmigen Gehäuse 1 verbunden und schließt damit das stabförmige Gehäuse 1 in seiner Längsachse 8 nach hinten ab. In dem stabförmigen Gehäuse 1 befindet sich unter anderem ein Batteriefach für die elektrische Energieversorgung der Taschenlampe. Die Außenfläche des stabförmigen Gehäuses 1 ist mit einer Riffelung als Grifffläche 20 versehen.

Der Lampenkopf 3 besitzt eine Umfangswand 7 mit einem topfförmigen Anschlussbereich 23 zu dem stabförmigen Gehäuse 1 und einen sich daran nach vorne anschließenden konisch verjüngenden Wandabschnitt 12. Der konisch nach vorne zulaufende Wandabschnitt 12 umgibt eine Lichtaustrittsöffnung 6, die mit einer orthogonal zur Längsachse 8 ausgerichteten Streuglasscheibe 18 (siehe Fig. 2) verschlossen ist.

Der als konischer Zylinder, mithin auch als doppelkonischer Zylinder ausgebildete Lampenkopf 3 ist dreiseitig angeschnitten, sodass in Umfangsrichtung gleichmäßig verteilt drei Rollschutzflächen 9a, 9b, 9c ausgeformt sind, wobei in der Seitenansicht der Fig. 1 lediglich die der Auflage dienende Rollschutzfläche 9c und die in der Betrachtungsebene schräg nach oben gerichtete Rollschutzfläche 9a erkennbar sind.

Der gewünschte vollflächige Kontakt zwischen einer der Rollschutzflächen 9a, 9b, 9c und der Unterlage kommt dadurch zustande, dass die am hinteren Ende 4 befindliche Kappe 5 mit einem Stützring 10 ausgebildet ist. Bei dem Stützring 10 handelt es sich um eine gegenüber dem stabförmigen Gehäuse 1 durchmessergrößere Wulst, deren Außendurchmesser 13 derart bemessen ist, dass das hintere Ende 4 angehoben und die jeweilige Rollschutzfläche 9a, 9b, 9c vollflächig auf der Unterlage aufliegt. Hierbei bilden die Rollschutzfläche 9c und der Außendurchmesser 13 des Stützringes 10 eine gemeinsame Ebene 11.

Wie besonders gut anhand der Rollschutzfläche 9c zu sehen ist, sind die Rollschutzflächen 9a, 9b, 9c parallel zur Längsachse 8 der Taschenlampe beziehungsweise des stabförmigen Gehäuses 1 ausgerichtet, so dass der aus der Lichtaustrittsöffnung 6 emittierte Lichtkegel mit seiner Achse parallel zur Unterlage austritt. Grundsätzlich können auch die Rollschutzflächen 9a, 9b, 9c geneigt zur Längsachse 8 verlaufen, so dass der Stützring 10 für einen vollflächigen Kontakt mit der Unterlage einen entsprechend größeren oder kleineren Außendurchmesser 13 aufweisen müsste. In diesem Fall wäre die Achse des Lichtkegels nicht parallel zur Unterlage ausgerichtet.

Der konische Wandabschnitt 12 geht in Verlängerung der Rollschutzflächen 9a, 9b, 9c in Wandfortsätze 15a, 15b, 15c über. Die Wandfortsätze 15a, 15b, 15c sind jeweils über dazwischen befindliche Rücksprünge 22 voneinander getrennt. Die Rücksprünge 22 weisen eine vorzugsweise halbkreisförmige Gestalt auf. Wie besonders gut der Fig. 2 zu entnehmen ist, sind die Wandfortsätze 15a, 15b, 15c konzentrisch um ein Leuchtmittel 19 angeordnet.

Die Rückansicht der Fig. 3 verdeutlicht den bis unmittelbar an die Rollschutzflächen 9a, 9b, 9c heranreichenden kreisförmigen Außendurchmesser 13 des Stützringes 10. Darüber hinaus sind an der Kappe 5 nach hinten ragende Standelemente 16a, 16b, 16c ausgeformt. Die Standelemente 16a, 16b, 16c sind in Umfangsrichtung gleichmäßig verteilt und umgeben einen darin zurückversetzt angeordneten Betätigungsknopf 17 mit welchem sich die Taschenlampe insbesondere an- und ausschalten lässt.

Die Figuren 4 und 5 zeigen eine abgewandelte Ausführungsform, bei welcher der Stützring 10 nicht an der Kappe 5, sondern am hinteren Ende 4 des stabförmigen Gehäuses 1 angeordnet ist. Der Stützring 10 ist dabei integraler Bestandteil des stabförmigen Gehäuses 1 und nicht der Kappe 5.

Darüber hinaus sind an dem Stützring 10 insgesamt 3 in Umfangsrichtung gleichmäßig verteilte plane Auflageflächen 14a, 14b, 14c ausgebildet. Jede der Auflageflächen 14a, 14b, 14c fluchtet mit einer zugehörigen Rollschutzfläche 9a, 9b, 9c am Lampenkopf 3, so dass zum Beispiel die Rollschutzfläche 9c und die Auflagefläche 14c in einer gemeinsamen Ebene 11 angeordnet sind.

Mit Hilfe eines Befestigungsclips 21 lässt sich die Taschenlampe zum Beispiel an einem Kleidungsstück befestigen.

### Bezugszeichenliste

- 1: stabförmiges Gehäuse
- 2: erstes Ende/vorderes Ende
- 3: Lampenkopf
- 4: zweites Ende/hinteres Ende
- 5: Kappe
- 6: Lichtaustrittsöffnung
- 7: Umfangswand
- 8: Längsachse
- 9a-c: Rolischutzfläche
- 10: Stützring
- 11: gemeinsame Ebene
- 12: konischer Wandabschnitt
- 13: Außendurchmesser Stützring
- 14a-c: plane Auflagefläche
- 15a-c: Wandfortsatz
- 16a-c: Standelement
- 17: Betätigungsknopf
- 18: Streuglasscheibe
- 19: Leuchtmittel
- 20: Grifffläche
- 21: Befestigungsclip
- 22: Rücksprung
- 23: Anschlussbereich

## Patentansprüche

1. Taschenlampe mit integriertem Rollschutz, umfassend ein stabförmiges Gehäuse (1), an dessen ersten Ende (2) ein Lampenkopf (3) und an dessen gegenüberliegenden, zweiten Ende (4) eine Kappe (5) angeordnet ist, wobei der Lampenkopf (3) eine Lichtaustrittsöffnung (6) und eine diese umgebende Umfangswand (7) mit einer gerundeten Außenkontur aufweist und die Umfangswand (7) mit mindestens einer deren Querschnitt sekantenartig schneidenden Rollschutzfläche (9a, 9b, 9c) ausgebildet ist,
**dadurch gekennzeichnet,**
dass an dem zweiten Ende (4) oder der Kappe (5) ein gegenüber dem stabförmigen Gehäuse (1) erhabener Stützring (10) ausgebildet ist, dessen äußere Kontur in einer gemeinsamen Ebene (11) mit der mindestens einen Rollschutzfläche (9a, 9b, 9c) liegt.

2. Taschenlampe nach Anspruch 1, **dadurch gekennzeichnet,** dass die Umfangswand (7) zumindest mit einem in axialer Richtung konisch nach vorne zulaufenden Wandabschnitt (12) ausgeformt ist.

3. Taschenlampe nach Anspruch 2, **dadurch gekennzeichnet,** dass die mindestens eine Rollschutzfläche (9a, 9b, 9c) zumindest teilweise in dem konisch zulaufenden Wandabschnitt (12) ausgebildet ist.

4. Taschenlampe nach einem der Ansprüche 1 bis 3, **dadurch gekennzeichnet,** dass mehrere Rollschutzflächen (9a, 9b, 9c) in Umfangsrichtung beabstandet zueinander vorgesehen sind, wobei zwischen zwei benachbarten Rollschutzflächen (9a, 9b, 9c) stets ein Abschnitt der Umfangswand (7) angeordnet ist.

5. Taschenlampe nach einem der Ansprüche 1 bis 4, **dadurch gekennzeichnet,** dass der Stützring (10) einen zylindrischen Außendurchmesser (13) aufweist, wobei der zylindrische Außendurchmesser (13) in axialer Richtung des stabförmigen Gehäuses (1) mit der Rollschutzfläche (9a, 9b, 9c) fluchtet.

6. Taschenlampe nach einem der Ansprüche 1 bis 4, **dadurch gekennzeichnet,** dass der Stützring (10) mindestens eine plane Auflagefläche (14a, 14b, 14c) aufweist, wobei die Auflagefläche(n) (14a, 14b, 14c) in axialer Richtung mit der/den Rollschutzfläche(n) (9a, 9b, 9c) fluchtet/fluchten.

7. Taschenlampe nach einem der Ansprüche 1 bis 6, **dadurch gekennzeichnet,** dass die Lichtaustrittsöffnung (6) von in axialer Richtung des stabförmigen Gehäuses (1) vorstehenden Wandfortsätzen (15a, 15b, 15c) der Umfangswand (7) umgeben ist.

8. Taschenlampe nach Anspruch 7, **dadurch gekennzeichnet,** dass die mindestens eine Rollschutzfläche (9a, 9b, 9c) bis in einen der Wandfortsätze (15a, 15b, 15c) ausgebildet ist.

9. Taschenlampe nach einem der Ansprüche 1 bis 8, **dadurch gekennzeichnet,** dass die Kappe (5) an ihrem hinteren Ende (4) drei in Umfangsrichtung verteilte und in axialer Richtung zurückstehende Standelemente (16a, 16b, 16c) aufweist.

10. Taschenlampe nach Anspruch 9, **dadurch gekennzeichnet,** dass die Standelemente (16a, 16b, 16c) kronenartig einen zentrisch darin angeordneten Betätigungsknopf (17) umgeben und diesen in axialer Richtung nach hinten überragen.

## Claims

1. Flashlight having integrated rolling protection, comprising a rod-shaped housing (1), at the first end (2) of which a light body (3) is arranged and at the opposite, second end (4) of which a cap (5) is arranged, wherein the light body (3) has a light outlet opening (6) and a circumferential wall (7) surrounding the light outlet opening (6) and having a rounded outer contour, and the circumferential wall (7) is designed as having at least one rolling protection surface (9a, 9b, 9c) that cuts the cross-section of the circumferential wall in the manner of a secant,
**characterized in that**
a support ring (10) raised relative to the rod-shaped housing (1) is formed on the second end (4) or the cap (5), the outer contour of said support ring (10) lying in a common plane (11) with the at least one rolling protection surface (9a, 9b, 9c).

2. Flashlight according to claim 1, **characterized in that** the circumferential wall (7) is formed with at least one wall segment (12) tapering conically to the front in the axial direction.

3. Flashlight according to claim 2, **characterized in that** the at least one rolling protection surface (9a, 9b, 9c) is formed at least partly in the conically tapering wall segment (12).

4. Flashlight according to one of claims 1 to 3, **characterized in that** several rolling protection surfaces (9a, 9b, 9c) are provided, spaced apart in the circumferential direction, and a segment of the circumferential wall (7) is always arranged between two neighboring rolling protection surfaces (9a, 9b, 9c).

5. Flashlight according to one of claims 1 to 4, **characterized in that** the support ring (10) has a cylindrical outer diameter (13), and the cylindrical outer diameter (13) in the axial direction of the rod-shaped housing (1) is flush with the rolling protection surface (9a, 9b, 9c).

6. Flashlight according to one of claims 1 to 4, **characterized in that** the support ring (10) has at least one flat support surface (14a, 14b, 14c), and the support surface(s) (14a, 14b, 14c) are flush with the rolling protection surface(s) (9a, 9b, 9c) in the axial direction.

7. Flashlight according to one of claims 1 to 6, **characterized in that** the light outlet opening (6) is surrounded by wall projections (15a, 15b, 15c) of the circumferential wall (7) which stick out in the axial direction of the rod-shaped housing (1).

8. Flashlight according to claim 7, **characterized in that** the at least one rolling protection surface (9a, 9b, 9c) reaches into one of the wall projections (15a, 15b, 15c).

9. Flashlight according to one of claims 1 to 8, **characterized in that** the cap (5) has at its rear end (4) three standing elements (16a, 16b, 16c) that are distributed in the circumferential direction and set back in the axial direction.

10. Flashlight according to claim 9, **characterized in that** the standing elements (16a, 16b, 16c) surround a centrally arranged activating button (17) like a crown and extend beyond it in the axial direction to the rear.

## Revendications

1. Lampe de poche dotée d'une protection intégrée contre le roulement, comprenant un boîtier (1) en forme de barre à la première extrémité (2) duquel est disposée une tête de lampe (3) et à la deuxième extrémité opposée (4) duquel est disposé un capuchon (5), la tête de lampe (3) présentant une ouverture de sortie de lumière (6) et une paroi périphérique (7) avec un contour extérieur arrondi entourant celle-ci et la paroi périphérique (7) étant réalisée avec au moins une surface de protection contre le roulement (9a, 9b, 9c) coupant sa section transversale à la manière d'une sécante,
**caractérisée en ce**
qu'à la deuxième extrémité (4) ou sur le capuchon (5) est formée une bague d'appui (10) en relief par rapport au boîtier (1) en forme de barre, dont le contour extérieur se situe dans un plan commun (11) avec ladite au moins une surface de protection contre le roulement (9a, 9b, 9c).

2. Lampe de poche selon la revendication 1, **caractérisée en ce** que la paroi périphérique (7) est formée au moins avec une partie de paroi (12) effilée en cône vers l'avant en direction axiale.

3. Lampe de poche selon la revendication 2, **caractérisée en ce** que ladite au moins une surface de protection contre le roulement (9a, 9b, 9c) est formée au moins partiellement dans la partie de paroi (12) effilée en cône.

4. Lampe de poche selon l'une des revendications 1 à 3, **caractérisée en ce** que plusieurs surfaces de protection contre le roulement (9a, 9b, 9c) sont prévues à distance les unes des autres en direction périphérique, une partie de la paroi périphérique (7) étant toujours disposée entre deux surfaces de protection contre le roulement (9a, 9b, 9c) voisines.

5. Lampe de poche selon l'une des revendications 1 à 4, **caractérisée en ce** que la bague d'appui (10) présente un diamètre extérieur cylindrique (13), le diamètre extérieur cylindrique (13) étant aligné avec la surface de protection contre le roulement (9a, 9b, 9c) dans la direction axiale du boîtier (1) en forme de barre.

6. Lampe de poche selon l'une des revendications 1 à 4, **caractérisée en ce** que la bague d'appui (10) présente au moins une surface d'appui plane (14a, 14b, 14c), la ou les surface(s) d'appui (4a, 14b, 14c) étant alignée(s) avec la ou les surface(s) de protection contre le roulement (9a, 9b, 9c) dans la direction axiale.

7. Lampe de poche selon l'une des revendications 1 à 6, **caractérisée en ce** que l'ouverture de sortie de lumière (6) est entourée par des prolongements de paroi (15a, 15b, 15c) de la paroi périphérique (7) en saillie dans la direction axiale du boîtier (1) en forme de barre.

8. Lampe de poche selon la revendication 7, **caractérisée en ce** que ladite au moins une surface de protection contre le roulement (9a, 9b, 9c) est formée jusque dans l'un des prolongements de paroi (15a, 15b, 15c).

9. Lampe de poche selon l'une des revendications 1 à 8, **caractérisée en ce** que le capuchon (5) présente à son extrémité arrière (4) trois éléments de support (16a, 16b, 16c) répartis en direction périphérique et en retrait dans la direction axiale.

10. Lampe de poche selon la revendication 9, **caractérisée en ce** que les éléments de support (16a, 16b, 16c) entourent à la manière d'une couronne un bouton d'actionnement (17) disposé en leur centre et dépassent de celui-ci vers l'arrière dans la direction axiale.
